# EUROPÄISCHE PATENTSCHRIFT

(11) **EP 2 467 658 B1**
(45) Veröffentlichungstag und Bekanntmachung des Hinweises auf die Patenterteilung: **17.10.2018**
(21) Anmeldenummer: 10745205.4
(22) Anmeldetag: 16.08.2010
(51) Int. Cl.: F25D 23/04

(54) **KÜHLGUTABSTELLFACH FÜR EIN KÄLTEGERÄT**
STORAGE COMPARTMENT FOR PRODUCTS TO BE REFRIGERATED FOR A REFRIGERATION DEVICE
COMPARTIMENT À PRODUIT RÉFRIGÉRÉ POUR APPAREIL DE FROID

(30) Priorität: 21.08.2009 DE 102009028784
(43) Veröffentlichungstag der Anmeldung: 27.06.2012
(73) Patentinhaber: BSH Hausgeräte GmbH, 81739 München (DE)
(72) Erfinder: FRONMÜLLER, Andrea, 89547 Gerstetten (DE); FINK, Jürgen, 89547 Gerstetten (DE); PFISTER, Bernd, 89079 Ulm (DE)
(86) Internationale Anmeldenummer: PCT/EP2010/061880
(87) Internationale Veröffentlichungsnummer: WO 2011/020809

(56) Entgegenhaltungen:
- EP-A1- 1 338 219
- EP-A1- 1 728 033
- EP-A2- 1 188 534
- DE-A1- 19 610 687
- DE-A1-102007 034 170
- DE-U1-202008 005 350

## Beschreibung

Die vorliegende Erfindung betrifft ein Kühlgutabstellfach für ein Kältegerät. Die Erfindung betrifft ferner einen Satz solcher Kühlgutabstellfächer, sowie ein Verfahren zur Herstellung solcher Kühlgutabstellfächer. Die Erfindung betrifft auch ein Kältegerät umfassend ein solches Kühlgutabstellfach.

Zur Differenzierung unterschiedlicher Baureihen und/oder Gerätetypen, die von einem Hersteller von Kältegeräten gefertigt werden, ist es bekannt, unterschiedliche Dekorelemente einzusetzen. Aus der DE 101 17 763 A1 ist z.B. ein Abstellbehälter zur Befestigung an der Türinnenseite eines Kältegeräts bekannt, der aus einem Behälterkorpus und einer separat gefertigten Dekorblende aufgebaut ist, wobei die Dekorblende an einer Sichtseite des Abstellbehälters angeordnet ist. Der Behälterkorpus kann bei einer Vielzahl von Baureihen und/oder Gerätetypen in völlig identischer Form zum Einsatz kommen, während eine Anpassung an ein gewünschtes Erscheinungsbild mittels der Dekorblende erfolgt. Hieraus resultieren Einspareffekte. Allerdings erweist sich auch das Herstellen unterschiedlicher Dekorelemente nach heutigem Stand der Technik als relativ invest- und kostenintensiv, da z.B. jeweils spezifisch benötigte Produktionswerkzeuge und/oder Produktionsabläufe erforderlich sind.

Es gibt bereits Türabsteller, die aus einem Korpus und einer Dekorleiste aufgebaut sind, siehe z.B. WO 2005/090880 A1, DE 20 2008 005 350 U1 und EP 1 338 219 A1. Diese sind jedoch entweder aus sehr hochpreisigen Materialien, wie etwa Metall, oder sie sind in der Fertigung aufwändig.

Die Aufgabe der Erfindung ist es, kostengünstige Möglichkeiten zur Differenzierung unterschiedlicher Baureihen und/oder Gerätetypen bei Kältegeräten aufzuzeigen.

Diese Aufgabe wird gelöst durch ein Kühlgutabstellfach gemäß dem Anspruch 1. Die Aufgabe wird ferner gelöst durch einen Satz bestehend aus mehreren solcher Kühlgutabstellfächer, ein Verfahren zur Herstellung eines solchen Kühlgutabstellfachs und durch ein Kältegerät umfassend ein solches Kühlgutabstellfach, gemäß den nebengeordneten Ansprüchen. Vorteilhafte und bevorzugte Weiterbildungen sind Gegenstand der jeweils abhängigen Ansprüche.

Die Lösung der Aufgabe gelingt mit einem Kühlgutabstellfach für ein Kältegerät, insbesondere für ein Haushaltskältegerät, umfassend einen Grundkörper und ein Dekorelement. Das Dekorelement umfasst wenigstens eine Dekorfläche die auf einem Trägermaterial ausgebildet ist, wobei die Dekorfläche zumindest bereichsweise mit einer Dekorfolie versehen ist, welche mit dem Trägermaterial stoffschlüssig verbunden ist. Bei einem solchen Dekorelement kann es sich z.B. um eine Dekorblende, eine Dekorplatte, einen Dekorrahmen, eine Dekorleiste, einen Dekorbesatz, eine Dekorkante oder dergleichen handeln. Ein solches Dekorelement wird an einer übergeordneten Baueinheit eines Kältegeräts befestigt, wie z.B. an einem Abstellbehälter bzw. einem Kühlgutabstellfach. Das Dekorelement ist bevorzugt einstückig ausgebildet. Die Dekorfläche befindet sich, bzgl. einer Einbaulage, zumindest auf einer sichtbaren Seite des Dekorelements. Ein Dekorelement kann eine oder mehrere Dekorflächen aufweisen. Eine Dekorfläche kann bereichsweise, damit sind auch mehrere getrennte oder miteinander verbundene Flächenabschnitte gemeint, oder vollständig mit einer Dekorfolie versehen sein. Auch können mehrere, unterschiedliche Dekorfolien vorgesehen sein. Unter einer stoffschlüssigen Verbindung zwischen der Dekorfolie und dem Trägermaterial wird z.B. eine chemische Verbindung und/oder ein Mikroformschluss verstanden. Insbesondere wird hierunter keine Klebeverbindung verstanden, welche im Wesentlichen auf Adhäsionskräften beruht.

Eine Dekorfolie weist auf ihrer Sichtseite ein Dekor auf, welches z.B. über die Farbe, Musterung und/oder Oberflächenstruktur bestimmt ist. Bei der Herstellung der erfindungsgemäßen Dekorelemente ist es möglich, auf unterschiedliche Folienmaterialien zurückzugreifen. In vorteilhafter Weise können damit über einen einfach handhabbaren Folienwechsel in kürzester Zeit verhältnismäßig kostengünstige Dekorelemente mit unterschiedlichem Dekor bereitgestellt werden. Ein weiterer Vorteil ist, dass die Dekorfolien mit diversen Effektoberflächen bereitgestellt werden können.

Gemäß einer bevorzugten Ausführungsform ist die Dekorfolie eine Kunststofffolie, insbesondere aus farbigem oder Metallic-Kunststoff. Ein Metallic-Kunststoff kann z.B. durch Mischen von Kunststoffmasse mit feinen Metallteilchen hergestellt werden. Eine derartige Kunststofffolie weist den Vorteil auf, dass sie kostengünstig herstellbar ist und sich z.B. beim Herstellen des Dekorelements durch Spritzgießen stoffschlüssig mit dem Trägermaterial verbindet. Ferner kann Kunststofffolie in verschiedenen Designs hergestellt werden, insbesondere in verschiedenen Farben oder Metallic-Dekors. Ferner kann eine Kunststofffolie zur Herstellung des Dekorelements beispielsweise durch Tiefziehen leicht zu einem der Form der Dekorfläche entsprechenden Konturteil umgeformt werden.

Gemäß einer anderen Ausführungsform ist vorgesehen, dass die Dekorfolie eine mehrschichtige Laminatfolie ist, deren oberste Schicht eine Dekorschicht und/oder eine Dekorschutzschicht ist. Unter einer Laminatfolie wird eine mehrlagige Dekorfolie verstanden, die z.B. durch Verpressen und/oder Verkleben mindestens zweier Lagen gleicher oder verschiedener Materialien gebildet ist.

Gemäß einer bevorzugten Weiterbildung ist vorgesehen, dass die Dekorfolie eine Edelstahl- oder Aluminiumfolie ist oder eine Edelstahl- oder Aluminiumschicht als Dekorschicht aufweist. Alternativ kann die Dekorfolie auch eine metallische Oberfläche, insbesondere eine Aluminiumoberfläche oder Edelstahloberfläche (ggf. auch Goldoberfläche), imitieren. Dies bietet den Vorteil, dass sich eine solche Oberfläche beim Berühren weniger unangenehm kalt anfühlt, als eine echte Metalloberfläche.

Gemäß einer anderen bevorzugten Weiterbildung ist vorgesehen, dass die Dekorfolie eine Holzdekorfolie ist oder eine Holzdekorschicht aufweist. Mittels eines Holzdekors kann eine sehr hochwertige Anmutung erzielt werden.

Das Trägermaterial ist beispielsweise ein Kunststoffmaterial und insbesondere ein schlag- und/oder kältefestes Kunststoffmaterial. Dies erlaubt eine einfache Herstellung des Dekorelements durch Spritzgießen. Insbesondere ist vorgesehen, dass das Kunststoffmaterial ein Acrylnitril-Butadien-Styrol-Kunststoffmaterial (ABS-Kunststoff) ist. ABS wird aus den drei unterschiedlichen Monomerarten Acrylnitril, Butadien und Styrol hergestellt. Die Mengenverhältnisse können dabei von 15-35 % Acrylnitril, 5-30 % Butadien und 40-60 % Styrol variieren.

Insbesondere ist vorgesehen, dass es sich bei dem Dekorelement um ein Griffelement für ein Kühlgutabstellfach handelt, das für den gekühlten Innenraum des Kältegeräts vorgesehen sind. Insbesondere ist auch vorgesehen, dass es sich bei dem Dekorelement um einen Dekorrahmen oder eine Dekorblende für ein solches Kühlgutabstellfach handelt. Ein Kühlgutabstellfach ist z.B. ein Türabsteller zur Befestigung an der Innenseite der Kältegerätetür, eine Obst- und/oder Gemüseschale, eine Schublade oder dergleichen.

Die Lösung der Aufgabe gelingt ferner mit einem Satz bestehend aus mehreren erfindungsgemäßen Kühlgutabstellfächern, wobei die Dekorelemente bzw. deren Dekorfolien ein unterschiedliches Dekor (s.o.) aufweisen und jeweils mit einer gleichen, übergeordneten Baueinheit eines Kältegeräts, oder mit dem Kältegerät selbst, verbindbar sind. Bevorzugt ist vorgesehen, dass die Dekorelemente derart gestaltet sind, dass diese auswechselbar an der übergeordneten Baueinheit befestigt werden können. Die Idee hierbei ist ein modulares Design, das lediglich über die Dekorelemente bei einer ansonst gleichen Baueinheit bestimmt wird. Sowohl für die Herstellung der Baueinheiten, wobei es sich insbesondere um ein Kühlgutabstellfach (s.o.) handelt, als auch für die Herstellung der Dekorelemente genügt jeweils ein Werkzeugsatz, was Werkzeugkosten einspart und damit Stückkosten senkt.

Die Lösung der Aufgabe gelingt ferner mit einem Verfahren zur Herstellung eines erfindungsgemäßen Kühlgutabstellfachs, umfassend die folgenden Schritte:
- Auswahl einer Dekorfolie mit einem gewünschten Dekor (s.o.);
- Umformen dieser Dekorfolie zu einem der Form der Dekorfolie entsprechenden Konturteil;
- Zuschneiden bzw. Trimmen des Konturteils; und
- Hinterspritzen des Konturteils mit einem Trägermaterial, bevorzugt einem Kunststoffmaterial und insbesondere einem ABS-Kunststoffmaterial.

Das Umformen der zunächst ebenen Dekorfolie zu einem durch räumliche Formgebung definierten Konturteil erfolgt insbesondere durch Tiefziehen und/oder Thermoformen in einem entsprechenden Werkzeug. Das Hinterspritzen des Konturteils erfolgt ebenfalls in einem entsprechenden Werkzeug, in welches das zugeschnittene bzw. getrimmte Konturteil manuell oder maschinell eingelegt wird und nach dem Schließen des Werkzeugs die Hinterspritzung mittels eines verflüssigten, geeigneten Trägermaterials, insbesondere eines ABS-Kunststoffmaterial, erfolgt. Dadurch wird die Dekorfolie in einem Arbeitsschritt fest, im Sinne von stoffschlüssig, mit dem Trägermaterial verbunden. Ein Klebevorgang entfällt somit. Anschließend kann das fertig hergestellte Dekorelement aus dem Werkzeug entnommen werden. Ein Vorteil des erfindungsgemäßen Verfahrens ist darin zu sehen, dass die Dekorelemente kostengünstig mit verschiedenen Dekoren produziert werden können, wozu nur die Dekorfolie gewechselt werden muss, was quasi bei jedem Herstellungsdurchgang erfolgen kann. Weitere Vorteile liegen z.B. in sehr geringen Ausschussraten und in verhältnismäßig einfachen bzw. geringkomplexen Werkzeuggestaltungen. Die Verwendung eines Verfahrens zum Hinterspritzen von Dekorfolien zur Herstellung von Dekorelementen für Kältegeräte ist aus dem Stand der Technik nicht bekannt.

Gemäß einer bevorzugten Weiterbildung ist vorgesehen, dass die Dekorfolie vor dem Umformen bedruckt wird, wozu sich insbesondere ein Siebdruckverfahren eignet. Die sich einstellende Oberfläche zeichnet sich, insbesondere im Vergleich zu einer lackierten Oberfläche, durch Brillanz und Tiefenwirkung aus, zudem können kostengünstig spezielle Oberflächeneffekte, wie z.B. ein Metalliceffekt, realisiert werden. Auch sind Schrift-, Bild- und Symboldarstellungen oder dergleichen realisierbar.

Das erfindungsgemäße Verfahren kann weitere, im Einzelnen nicht näher erläuterte Schritte oder Zwischenschritte umfassen, wie z.B. einen Transport oder ein Zwischenlagern der umgeformten Konturteile, um z.B. den Herstellungsvorgang zeitlich und räumlich zu zergliedern.

Die Lösung der Aufgabe gelingt ferner mit einem Kältegerät oder mit einem Kühlgutabstellfach, für ein Kältegerät, umfassend wenigstens ein erfindungsgemäßes Kühlgutabstellfach und/oder ein nach dem erfindungsgemäßen Verfahren hergestelltes Kühlgutabstellfach. Dies schließt auch die Verwendung eines Satzes mehrerer Kühlgutabstellfächer bei der Herstellung und/oder Montage mitein, aus dem z.B. das ein Dekorelement mit dem gewünschten Design ausgewählt wird. Ein solches Kältegerät ist bevorzugt ein Haushaltskältegerät, wie insbesondere ein Kühlschrank, ein Tiefkühlschrank oder ein Weinlagerschrank.

Weite Merkmale und Vorteile der Erfindung ergeben sich aus der nachfolgenden, beispielhaften Beschreibung unter Bezugnahme auf die beigefügten Zeichnungen. In diesen zeigen:
- Fig. 1: eine perspektivische Darstellung eines Kühlgutabstellfachs für ein Kältegerät;
- Fig. 2: einen Schnitt durch ein Dekorelement; und
- Fig. 3: ein erfindungsgemäßes Verfahren zum Herstellen eines erfindungsgemäßen Kühlgutabstellfachs in einer schematischen Übersicht.

Fig. 1a zeigt in einer perspektivischen Darstellung ein Kühlgutabstellfach 10, wobei es sich um einen Türabsteller handelt, der an der Innenseite einer Kältegerätetür befestigbar ist, und der dem Abstellen von Flaschen, Tetrapacks und/oder Kleinkühlgut dient, die hierüber im gekühlten Innenraum eines Kältegeräts anordenbar sind. Das Kühlgutabstellfach 10 weist einen Grundkörper bzw. Korpus 20 auf, der von oben beschickt wird und der mittels von Befestigungseinrichtungen 21 an der Innenseite der Kältegerätetür lösbar befestigt werden kann. Am Grundkörper 20 ist ein als Rahmenelement ausgebildetes Dekorelement 30 angeordnet, welches von oben auf die vordere und die seitlichen Begrenzungsflächen des Grundkörpers 20 aufgesteckt wird. Die Befestigung erfolgt mittels mehrerer nicht sichtbarer Rastnasen am Dekorelement 30, die in korrespondierende Rastvertiefungen 22 im Grundkörper 20 eingreifen, wie in Fig. 1b gezeigt.

Das Dekorelement 30 weist mehrere sichtbare Dekorflächen auf, die mit 31 bezeichnet sind. Mittels dieser Dekorflächen 31 kann das Dekorelement 30 an bestimmte Baureihen und/oder Gerätetypen angepasst werden, was durch Wechsel des Dekors erfolgt. Hierzu ist erfindungsgemäß vorgesehen, dass eine Dekorfläche 31 zumindest bereichsweise mit einer Dekorfolie 33 versehen ist, welche auf einem Trägermaterial 32 stoffschlüssig angeordnet ist. Dies wird nachfolgend anhand der Fig. 2 erläutert.

Fig. 2a zeigt einen Schnitt durch das Dekorelement 30 gemäß der in Fig. 1b gezeigten Schnittfläche mit Blickrichtung A. Das Dekorelement 30 ist im Querschnitt U-förmig und weist beispielhaft zwei unterschiedlich lange Schenkel auf. Im Wesentlichen ist das Dekorelement 30 aus einem Trägermaterial 32 gebildet, wobei es sich insbesondere um ein ABS-Kunststoffmaterial handelt. Das Dekorelement 30 ist auf den sichtbaren Dekorflächen mit einer Dekorfolie 33 beschichtet ist, wobei zwischen dem Trägermaterial 32 und der Dekorfolie 33 eine stoffschlüssige Verbindung besteht, wie obern erläutert.

Fig. 2b zeigt eine alternative Ausführungsform, bei welcher die Dekorfolie 33 als mehrlagige Laminatfolie ausgebildet ist, welche beispielhaft eine Trägerschicht 33a, eine Dekorschicht 33b und eine Schutzschicht 33c umfasst.

Fig. 3 zeigt das erfindungsgemäße Verfahren zur Herstellung eines Dekorelements 30 gemäß einer bevorzugten Ausführungsvariante in einer schematischen Übersicht. Das Verfahren umfasst sechs Schritte I bis VI, wobei auch nicht gezeigte und nachfolgen nicht erläuterte Schritte oder Zwischenschritte umfasst sein können. Das Verfahren beginnt im Schritt I mit der Auswahl einer Dekorfolie. Auswahlkriterien sind das Dekor und/oder die physikalische Beschaffenheit. Im Schritt II erfolgt das Umformen der Dekorfolie in einem entsprechenden ersten Werkzeug von einem ebenen Zustand zu einem dem Dekorelement entsprechenden Konturteil mit einer räumlichen Formgebung. Anschließend erfolgt im Schritt III das Zuschneiden des Konturteils. Gemäß einer alternativen Ausführungsvariante kann auch zunächst ein Zuschneiden der Dekorfolie und anschließend ein Umformen erfolgen. Im Schritt IV wird das Konturteil in ein entsprechendes zweites Werkzeug eingelegt und hierin im Schritt V mit dem Trägermaterial hinterspritzt. Anschließend erfolgt ein Aushärten und/oder Abkühlen des Trägermaterials im zweiten Werkzeug oder außerhalb des zweiten Werkzeugs. Für dieses Verfahren sind zahlreiche Abwandlungen und Alternativen möglich, die hier mit umfasst sein sollen.

## Patentansprüche

1. Kühlgutabstellfach (10) für ein Kältegerät, insbesondere für ein Haushaltskältegerät, mit einem an dem Kühlgutabstellfach (10) befestigten Dekorelement (30),
**dadurch gekennzeichnet, dass** das Dekorelement (30) wenigstens eine Dekorfläche (31) umfasst, die auf einem Trägermaterial (32) ausgebildet ist, wobei die Dekorfläche (31) zumindest bereichsweise mit einer Dekorfolie (33) versehen ist, welche mit dem Trägermaterial (32) stoffschlüssig verbunden ist, wobei die Dekorfolie (33) zu einem der Form der Dekorfläche (31) entsprechenden Konturteil umgeformt wurde, das Konturteil zugeschnitten wurde, und das Konturteil mit dem Trägermaterial hinterspritzt wurde.

2. Kühlgutabstellfach (10) nach Anspruch 1, **dadurch gekennzeichnet, dass** die Dekorfolie (33) eine Kunststofffolie, insbesondere aus farbigem oder Metallic-Kunststoff ist.

3. Kühlgutabstellfach (10) nach Anspruch 1, **dadurch gekennzeichnet, dass** die Dekorfolie (33) eine mehrschichtige Laminatfolie ist, deren oberste Schicht (33c) eine Dekorschicht und/oder eine Dekorschutzschicht ist.

4. Kühlgutabstellfach (10) nach Anspruch 1 oder 3, **dadurch gekennzeichnet, dass** die Dekorfolie (33) eine Edelstahl- oder Aluminiumfolie ist oder eine Edelstahl- oder Aluminiumschicht als Dekorschicht aufweist.

5. Kühlgutabstellfach (10) nach Anspruch 1 oder 3, **dadurch gekennzeichnet, dass** die Dekorfolie (33) eine Holzdekorfolie ist oder eine Holzdekorschicht aufweist.

6. Kühlgutabstellfach (10) nach einem der vorausgehenden Ansprüche, **dadurch gekennzeichnet, dass** das Trägermaterial (32) ein Kunststoffmaterial und insbesondere ein schlag- und/oder kältefestes Kunststoffmaterial ist.

7. Kühlgutabstellfach (10) nach Anspruch 6, **dadurch gekennzeichnet, dass** das Kunststoffmaterial ein Acrylnitril-Butadien-Styrol-Kunststoffmaterial ist.

8. Kühlgutabstellfach (10) mit einem Dekorelement (30) nach einem der vorausgehenden Ansprüche, **dadurch gekennzeichnet, dass** dieses gleichfalls ein Funktionselement ist, welches an der Außenseite des Kältegeräts oder in einem gekühlten Innenraum des Kältegeräts anordenbar ist.

9. Kühlgutabstellfach (10) mit einem Dekorelement (30) nach Anspruch 6, **dadurch gekennzeichnet, dass** dieses ein Griffelement für ein Kühlgutabstellfach (10), insbesondere für einen Türabsteller oder eine Schale, ist.

10. Kühlgutabstellfach (10) mit einem Dekorelement (30) nach Anspruch 6, **dadurch gekennzeichnet, dass** dieses ein Dekorrahmen oder eine Dekorblende für das Kühlgutabstellfach (10), insbesondere für einen Türabsteller, ist.

11. Satz aus mehreren Kühlgutabstellfächern (10) gemäß einem der vorausgehenden Ansprüche, wobei die Dekorelemente (30) ein unterschiedliches Dekor aufweisen und mit jeweils einem gleichen, übergeordneten Kühlgutabstellfach verbindbar sind.

12. Verfahren zur Herstellung eines Kühlgutabstellfachs (10) mit einem an dem Kühlgutabstellfach (10) befestigten Dekorelements (30) für ein Kältegerät gemäß einem der vorausgehenden Ansprüche, umfassend die folgenden Schritte:
- Auswahl einer Dekorfolie (33) mit einem gewünschten Dekor;
- Umformen dieser Dekorfolie (33) zu einem der Form der Dekorfläche entsprechenden Konturteil;
- Zuschneiden des Konturteils;
- Hinterspritzen des Konturteils mit dem Trägermaterial und
- Befestigen des entstandenen Dekorelements an dem Kühlgutabstellfach.

13. Verfahren nach Anspruch 12, **dadurch gekennzeichnet, dass** die Dekorfolie (33) vor dem Umformen bedruckt wird, insbesondere mittels eines Siebdruckverfahrens.

14. Kältegerät, insbesondere Haushaltskältegerät, umfassend wenigstens ein Kühlgutabstellfach mit einem Dekorelement (30) gemäß einem der Ansprüche 1 bis 10 und/oder wenigstens ein nach dem Verfahren gemäß Anspruch 12 oder 13 hergestelltes Kühlgutabstellfach.

## Claims

1. Chilled goods compartment (10) for a refrigeration device, in particular for a household refrigeration device, having a decorative element (30) fastened to the chilled goods compartment (10), **characterised in that** the decorative element (30) comprises at least one decorative surface (31) which is embodied on a support material (32), wherein the decorative surface (31) is at least partially covered with a decorative film (33) which is bonded to the support material (32), wherein the decorative film (33) has been reshaped to form a contoured part which corresponds to the shape of the decorative surface (31), the contoured part has been cut to size and the contoured part has been back-moulded with the support material.

2. Chilled goods compartment (10) according to claim 1, **characterised in that** the decorative film (33) is a plastic film, in particular made of coloured or metallic plastic.

3. Chilled goods compartment (10) according to claim 1, **characterised in that** the decorative film (33) is a multi-layer laminate film whose uppermost layer (33c) is a decorative layer and/or a decorative protective layer.

4. Chilled goods compartment (10) according to claim 1 or 3, **characterised in that** the decorative film (33) comprises a stainless steel or aluminium film or a stainless steel or aluminium layer as a decorative layer.

5. Chilled goods compartment (10) according to claim 1 or 3, **characterised in that** the decorative film (33) is a wooden decorative film or comprises a wooden decorative layer.

6. Chilled goods compartment (10) according to one of the preceding claims, **characterised in that** the support material (32) is a plastic material and in particular is an impact and/or a cold-resistant plastic material.

7. Chilled goods compartment (10) according to claim 6, **characterised in that** the plastic material is an acrylonitrile butadiene styrene plastic material.

8. Chilled goods compartment (10) having a decorative element (30) according to one of the preceding claims, **characterised in that** this is also a functional element which can be arranged on the outside of the refrigeration device or in a cooled interior of the refrigeration device.

9. Chilled goods compartment (10) having a decorative element (30) according to claim 6, **characterised in that** this is a handle element for a chilled goods compartment (10), in particular for a door tray or a drawer.

10. Chilled goods compartment (10) having a decorative element (30) according to claim 6, **characterised in that** this is a decorative frame or a decorative panel for a chilled goods compartment (10), in particular for a door tray.

11. Set comprising a plurality of chilled goods compartments (10) according to one of the preceding claims, wherein the decorative elements (3) have a different decor and can be connected to the same higher-order chilled goods compartment respectively.

12. Method for producing a chilled goods compartment (10) having a decorative element (30), fastened to the chilled goods compartment (10), for a refrigeration device according to one of the preceding claims, comprising the following steps:
- choosing a decorative film (33) having a desired decor,
- re-shaping this decorative film (33) to produce a contoured part corresponding to the shape of the decorative surface,
- cutting the contoured part to size,
- back-moulding the contoured part with the support material, and
- fastening the decorative element produced to the chilled goods compartment.

13. Method according to claim 12, **characterised in that** the decorative film (33) is printed before re-shaping, in particular by means of a screen printing method.

14. Refrigeration device, in particular household refrigerator, comprising at least one chilled goods compartment having a decorative element (30) according to one of claims 1 to 10 and/or at least one chilled goods compartment produced according to the method according to claim 12 or 13.

## Revendications

1. Compartiment (10) de rangement de produit réfrigéré pour appareil frigorifique, notamment pour appareil frigorifique ménager, doté d'un élément décoratif (30) fixé sur le compartiment (10) de rangement de produit réfrigéré, **caractérisé en ce que** l'élément décoratif (30) comprend au moins une surface décorative (31) qui est réalisée sur un matériau de support (32), la surface décorative (31) étant pourvue, au moins par endroits, d'une feuille de décoration (33) qui est reliée par liaison de matière au matériau de support (32), dans lequel la feuille de décoration (33) a été déformée pour devenir un élément profilé correspondant à la forme de la surface décorative (31), l'élément profilé a été découpé et l'élément profilé a été surmoulé par injection avec le matériau support.

2. Compartiment (10) de rangement de produit réfrigéré selon la revendication 1, **caractérisé en ce que** la feuille de décoration (33) est une feuille en matière plastique, notamment en matière plastique colorée ou métallique.

3. Compartiment (10) de rangement de produit réfrigéré selon la revendication 1, **caractérisé en ce que** la feuille de décoration (33) est une feuille laminée multicouche dont la couche supérieure (33c) est une couche de décoration et/ou une couche de protection de décoration.

4. Compartiment (10) de rangement de produit réfrigéré selon la revendication 1 ou 3, **caractérisé en ce que** la feuille de décoration (33) est une feuille d'acier inoxydable ou d'aluminium ou comporte une couche en acier inoxydable ou en aluminium en tant que couche de décoration.

5. Compartiment (10) de rangement de produit réfrigéré selon la revendication 1 ou 3, **caractérisé en ce que** la feuille de décoration (33) est une feuille de décoration en bois ou comprend une couche de décoration en bois.

6. Compartiment (10) de rangement de produit réfrigéré selon l'une des revendications précédentes, **caractérisé en ce que** le matériau de support (32) est un matériau plastique et, notamment, un matériau plastique résistant aux chocs et/ou aux basses températures.

7. Compartiment (10) de rangement de produit réfrigéré selon la revendication 6, **caractérisé en ce que** le matériau plastique est un matériau plastique acrylonitrile-styrène-butadiène.

8. Compartiment (10) de rangement de produit réfrigéré doté d'un élément décoratif (30) selon l'une des revendications précédentes, **caractérisé en ce que** celui-ci est également un élément fonctionnel qui peut être placé sur le côté extérieur de l'appareil frigorifique ou dans un espace intérieur réfrigéré de l'appareil frigorifique.

9. Compartiment (10) de rangement de produit réfrigéré doté d'un élément décoratif (30) selon la revendication 6, **caractérisé en ce que** celui-ci est un élément de préhension pour un compartiment (10) de rangement de produit réfrigéré, notamment pour un rangement de porte ou un plateau.

10. Compartiment (10) de rangement de produit réfrigéré doté d'un élément décoratif (30) selon la revendication 6, **caractérisé en ce que** celui-ci est un cadre de décoration ou un panneau de décoration pour le compartiment (10) de rangement de produit réfrigéré, notamment pour un rangement de porte.

11. Ensemble de plusieurs compartiments (10) de rangement de produit réfrigéré selon l'une des revendications précédentes, dans lequel les éléments décoratifs (30) présentent un décor différent et peuvent être reliés chacun à un compartiment de rangement de produit réfrigéré générique identique.

12. Procédé de fabrication d'un compartiment (10) de rangement de produit réfrigéré doté d'un élément décoratif (30) fixé sur le compartiment (10) de rangement de produit réfrigéré pour appareil frigorifique selon l'une des revendications précédentes, comprenant les étapes suivantes :
- sélection d'une feuille de décoration (33) portant un décor souhaité ;
- déformation de cette feuille de décoration (33) pour obtenir un élément profilé correspondant à la forme de la surface décorative ;
- découpe de l'élément profilé ;
- surmoulage par injection de l'élément profilé avec le matériau de support, et
- fixation de l'élément décoratif obtenu sur le compartiment de rangement de produit réfrigéré.

13. Procédé selon la revendication 12, **caractérisé en ce que** la feuille de décoration (33) est imprimée, notamment par un procédé de sérigraphie, avant la déformation.

14. Appareil frigorifique, notamment appareil frigorifique ménager, comprenant au moins un compartiment de rangement de produit réfrigéré doté d'un élément décoratif (30) selon l'une des revendications 1 à 10 et/ou au moins un compartiment de rangement de produit réfrigéré fabriqué conformément au procédé selon la revendication 12 ou 13.
